# FASCICULE DE BREVET EUROPEEN

(11) **EP 2 849 994 B1**
(45) Date de publication et mention de la délivrance du brevet: **06.07.2016**
(21) Numéro de dépôt: 13723095.9
(22) Date de dépôt: 14.05.2013
(51) Int. Cl.: B63B 39/00

(54) **PROCÉDÉ DE PRÉVISION D'AU MOINS UN MOUVEMENT D'UN NAVIRE SOUS L'EFFET DE LA HOULE**
VERFAHREN ZUR VORHERSAGE MINDESTENS EINER BEWEGUNG EINES SCHIFFES UNTER EINWIRKUNG VON WELLEN
METHOD FOR PREDICTING AT LEAST ONE MOVEMENT OF A SHIP UNDER THE EFFECT OF THE WAVES

(30) Priorité: 16.05.2012 FR 1254503
(43) Date de publication de la demande: 25.03.2015
(73) Titulaire: Societe D'Ingenierie De Recherches Et D'etudes En, 44321 Nantes Cedex 03 (FR)
(72) Inventeur: DROUET, Céline, F-44390 Casson (FR); CELLIER, Nicolas, F-44300 Nantes (FR)
(74) Mandataire: Blot, Philippe Robert Emile
(86) Numéro de dépôt international: PCT/EP2013/059871
(87) Numéro de publication internationale: WO 2013/171179

(56) Documents cités:
- WO-A2-03/075715
- DE-A1-102007 011 711
- US-A1- 2005 278 094

## Description

La présente invention concerne un procédé de prévision d'au moins un mouvement d'un navire se trouvant sur une étendue d'eau, sous l'effet de la houle de cette étendue d'eau.

Dans la présente description, on appelle « un mouvement du navire » un mouvement de translation le long d'un axe, ou de rotation autour d'un axe. En particulier, le mouvement considéré sera généralement choisi parmi :
- un mouvement de translation du navire le long d'un axe longitudinal (également appelé cavalement),
- un mouvement de translation du navire le long d'un axe transversal (également appelé embardée),
- un mouvement de translation du navire le long d'un axe vertical (également appelé pilonnement),
- un mouvement de rotation du navire autour de l'axe longitudinal (également appelé roulis),
- un mouvement de rotation du navire autour de l'axe transversal (également appelé tangage), ou
- un mouvement de rotation du navire autour de l'axe vertical (également appelé lacet).

Certaines opérations effectuées par le navire ou à partir du navire, telles que des opérations de déploiement ou de récupération d'un drone, nécessitent une bonne stabilité du navire. Or, la houle entraîne le navire selon au moins un des mouvements précités.

Afin de pouvoir réaliser en toute sécurité une opération nécessitant une stabilité du navire, il est nécessaire de prévoir les mouvements du navire sous l'effet de la houle, pour anticiper des moments adaptés pour la réalisation de l'opération et/ou pour compenser les mouvements induits par la houle.

A cet effet, on connaît déjà, dans l'état de la technique, notamment d'après DE 10 2007 011711, US 2005/278094 ou WO 03/075715, divers procédés de prévision d'au moins un mouvement d'un navire sous l'effet de la houle. Toutefois, de tels procédés de l'état de la technique ne permettent généralement pas d'anticiper suffisamment à l'avance et de manière suffisamment précise les mouvements du navire sous l'effet de la houle, ou sont très complexes à mettre en oeuvre.

L'invention a notamment pour but de remédier à ces inconvénients, en fournissant un procédé de prévision relativement simple, et permettant une prévision suffisamment précise et suffisamment en avance des mouvements du navire sous l'effet de la houle.

A cet effet, l'invention a notamment pour objet un procédé de prévision d'au moins un mouvement d'un navire sous l'effet de la houle d'une étendue d'eau, caractérisé en ce qu'il comporte :
- une étape d'estimation d'une direction de propagation de la houle, et une étape d'estimation d'une vitesse de propagation de cette houle dans ladite direction de propagation,
- une étape de mesure de l'évolution d'une grandeur caractéristique de la houle, en au moins un point de mesure situé en amont du navire dans la direction de propagation, en mesurant périodiquement ladite grandeur,
- une étape de détection d'une accalmie de la houle au point de mesure, réalisée à l'aide de la mesure de l'évolution de la grandeur caractéristique, cette étape de détection comportant une mesure d'une durée d'une accalmie détectée, et
lorsqu'une accalmie de la houle est détectée au point de mesure :
- une étape de calcul d'un intervalle de temps entre la détection de l'accalmie de la houle au point de mesure détectée et un moment où cette accalmie se répercute sur le mouvement du navire, ce calcul étant notamment effectué en fonction de la vitesse de propagation estimée de la houle.

L'invention propose de mesurer la houle en amont du navire, de détecter les accalmies de la houle en amont et d'estimer la propagation de ces accalmies en aval jusqu'au navire, afin de prévoir les moments où le navire se trouve au droit d'une accalmie de la houle.

Ce principe de l'invention repose notamment sur le fait que pour des périodes d'accalmie suffisamment longues, il est possible de négliger la déformation de l'enveloppe de la houle entre un point de mesure amont et la position du navire en aval. Ainsi, il est possible de ne considérer qu'une vitesse unique de propagation de l'accalmie, plutôt qu'une vitesse différente pour chaque composante du spectre de la houle.

Un tel procédé est particulièrement simple à mettre en oeuvre, car il recherche simplement à prévoir une accalmie pour le mouvement du navire, et non pas à prévoir le comportement précis de ce mouvement.

En effet, il apparaît que pour la réalisation de certaines opérations nécessitant une stabilité du navire, il est suffisant de connaître un moment où le mouvement du navire est faible (accalmie), sans qu'il soit nécessaire de connaître le comportement précis de ce navire. Ainsi, le procédé selon l'invention présente une précision suffisante.

Le procédé selon l'invention peut comporter en outre l'une ou plusieurs des caractéristiques suivantes, prises seules ou selon toutes les combinaisons techniquement possibles.
- Le procédé comporte, suite à l'étape de mesure, une étape de filtrage de l'évolution de la grandeur caractéristique mesurée, au moyen d'un filtre discret dont les entrées sont les grandeurs caractéristiques mesurées périodiquement, et les sorties formant un signal de sortie représentent l'effet de cette évolution de la grandeur caractéristique sur le mouvement considéré d'un navire fictif qui serait identique au navire et situé au point de mesure, et une étape de calcul d'une enveloppe du signal de sortie du filtre.
- L'étape de détection d'une accalmie de la houle au point de mesure comprend : une comparaison de l'enveloppe avec un seuil d'amplitude prédéterminé, et la mesure de la durée d'accalmie, réalisée en mesurant la durée pendant laquelle l'enveloppe est inférieure audit seuil d'amplitude, une accalmie étant considérée comme détectée lorsque ladite durée d'accalmie est supérieure à un premier seuil de durée prédéterminé.
- L'étape de calcul d'une enveloppe comporte l'application d'une transformée de Hilbert au signal de sortie de filtre.
- La transformée de Hilbert est effectuée sur une fenêtre glissante appliquée au signal de sortie de filtre, la fenêtre glissante étant choisie pour coïncider entre deux passages par 0.
- Le procédé comporte, suite à l'étape de calcul d'une enveloppe et préalablement à l'étape de détection d'une accalmie, une étape de décomposition de l'enveloppe en ondelettes.
- Les ondelettes sont des ondelettes de Meyer.
- L'étape de filtrage est réalisée au moyen d'un filtre discret linéaire et causal, et présentant la forme suivante : $s \left({t}_{i}\right) = C ⋅ X \left({t}_{i}\right) + D ⋅ h \left({t}_{i}\right)$ avec :
   *h*(*tᵢ*) la grandeur caractéristique de la houle à un instant de mesure *tᵢ*,
   *s*(*tᵢ*) la valeur du signal de sortie de filtre à l'instant de mesure *tᵢ*,
   *X*(*tᵢ*) une fonction matrice causale de la forme *X*(*t*_{*i*+1}) = *A*·*X*(*tᵢ*)+*B*·*h*(*tᵢ*), avec *X*(*t*₀)=0, et
   A, B, C et D des matrices constantes.
- Le procédé comporte, suite à l'étape de calcul de l'intervalle de temps, une étape d'estimation d'une probabilité que le mouvement du navire sous l'effet de la houle, au moment où l'accalmie détectée se répercute sur le mouvement du navire, soit inférieur à un seuil de mouvement prédéterminé pendant une durée supérieure à un second seuil de durée prédéterminé, cette estimation étant notamment effectué en fonction de la durée de l'accalmie détectée.
- La grandeur caractéristique de la houle est choisi parmi une élévation de la surface de l'étendue d'eau au point de mesure, une vitesse d'élévation de la surface de l'étendue d'eau au point de mesure, ou une pression de l'eau au point de mesure.

L'invention sera mieux comprise à la lecture de la description qui va suivre, donnée uniquement à titre d'exemple et faite en se référant aux figures annexées, parmi lesquells :
- la figure 1 un navire se trouvant sur une étendue d'eau ;
- la figure 2 représente les étapes du procédé selon l'invention, pour la prévision d'au moins un mouvement du navire de la figure 1.

On a représenté sur la figure 1 un navire N se trouvant sur une étendue d'eau, destiné à réaliser au moins une opération nécessitant une stabilité du navire, telle qu'une opération de déploiement ou de récupération d'un drone.

Afin de prévoir une telle stabilité du navire N, il est nécessaire de prévoir au moins un mouvement du navire N sous l'effet de la houle de l'étendue d'eau, et ainsi prévoir un moment où ce mouvement est faible.

Le mouvement considéré est choisi parmi le cavalement, l'embardée, le pilonnement, le roulis, le tangage ou le lacet du navire N.

A cet effet, on a représenté sur la figure 2 les étapes d'un procédé de prévision d'au moins un mouvement du navire N sous l'effet de la houle de l'étendue d'eau, selon un exemple de mode de réalisation de l'invention.

Le procédé selon l'invention comporte une étape préalable 10 d'estimation d'une direction D de propagation de la houle, ainsi qu'une étape 20 d'estimation d'une vitesse de propagation de cette houle dans ladite direction de propagation D.

Ces étapes d'estimation 10, 20 sont réalisées à l'aide de moyens d'estimation de la direction et de la vitesse de propagation de la houle. De tels moyens sont connus en soi, et ne seront donc pas décrits en détail. Par exemple, ces moyens d'estimation comportent un système de monitoring de type RADAR connu en soi, porté par le navire N, et/ou des bouées adaptées disposées sur l'étendue d'eau pour réaliser des mesures, et propres à communiquer ces mesures au navire N.

Ces étapes d'estimation 10, 20 pourront être réalisées de nouveau à tout moment du procédé de prévision, afin, si nécessaire, de réaliser une mise à jour de la direction D et de la vitesse de propagation de la houle.

Une fois la direction D de propagation de la houle connue, le procédé comporte une étape 30 de mesure de l'évolution d'une grandeur caractéristique de la houle, en au moins un point P de mesure situé en amont du navire N dans la direction de propagation D, comme cela est représenté sur la figure 1. L'évolution de la grandeur est mesurée en mesurant périodiquement ladite grandeur.

La grandeur mesurée peut être toute grandeur caractéristique de la houle, permettant d'obtenir l'énergie instantanée de la houle, par exemple l'élévation de la surface libre, la vitesse d'élévation de cette surface libre, ou la pression à une hauteur déterminée. On notera que la mesure peut être effectuée en un point P, ou sur un espace délimité, par exemple sur une grille de mesure.

Ces mesures peuvent être effectuées à l'aide de moyens connus en soi, tels qu'un système de type RADAR, de type LIDAR, ou autre, porté par le navire, ou par des bouées adaptées disposées sur l'étendue d'eau pour réaliser les mesures, et propres à communiquer ces mesures au navire N.

Dans ce qui suit, on notera *h*(*tᵢ*) une mesure de la grandeur effectuée à un instant ${t}_{i} = {t}_{0} + i ⋅ dt ,$ où
*t*₀ est l'instant de la première mesure effectuée,
dt est la période à laquelle sont effectuées les mesures, dite période d'échantillonage, et
i est le rang de la mesure considérée.

L'ensemble des mesures périodiques de la grandeur forme une suite discrète, représentant l'évolution de cette grandeur caractéristique mesurée.

Le procédé comporte ensuite une étape 40 de filtrage de l'évolution de la grandeur caractéristique mesurée, au moyen d'un filtre discret dont les entrées sont les mesures *h*(*tᵢ*) de la grandeur caractéristique mesurée périodiquement, et les sorties représentent l'effet de l'évolution de cette grandeur caractéristique sur le mouvement considéré.

On notera que, si l'on souhaite étudier plusieurs mouvements du navire, il est nécessaire de prévoir autant de filtres que de mouvements considérés, afin d'étudier l'effet de la houle sur chacun de ces mouvements.

On notera par ailleurs que les mesures étant effectuées en amont du navire, les sorties du filtre correspondent au mouvement fictif, sous l'effet de la houle, d'un navire fictif (désigné par la référence N' sur la figure 1), présentant les mêmes caractéristiques que le navire N, qui serait situés au niveau du point de mesure P. Dans la suite de la présente description, le signal formé par sorties de ce filtre sera appelé « mouvement fictif amont ».

Dans ce qui suit, la sortie du filtre à un moment *tᵢ* sera notée *s*(*tᵢ*).

Conformément au mode de réalisation décrit, le filtre choisi est un filtre discret linéaire et causal, présentant la forme suivante : $s \left({t}_{i}\right) = C ⋅ X \left({t}_{i}\right) + D ⋅ h \left({t}_{i}\right) ,$ où
X est une fonction vectorielle causale telle que : *X*(*t*_{*i*+1}) = *A*·*X*(*tᵢ*)+*B*·*h*(*tᵢ*), avec *X*(*t*₀) = 0, et
A, B, C et D sont des matrices constantes.

Les valeurs des matrices constantes A, B, C et D sont déterminées expérimentalement, et sont choisies pour minimiser l'écart entre les mouvements réels du navire en réponse à la houle, et les mouvements fictifs reconstitués par ce filtre. En particulier, ces valeurs sont fonction des caractéristiques du navire, de la vitesse de ce navire et de l'incidence de la houle par rapport au cap de ce navire, ainsi que du mouvement de navire considéré.

Lorsque le mouvement considéré est le roulis du navire, le filtre est par exemple d'ordre 4, à savoir un premier filtre d'ordre 2 permettant d'approximer la résonance mécanique naturelle du navire, et un second filtre d'ordre 2 en cascade permettant d'approximer l'excitation en moment de roulis générée par la houle.

Afin d'étudier le signal de mouvement fictif amont, le procédé comporte une étape 50 de calcul d'une enveloppe de ce signal de mouvement fictif amont. A cet effet, on applique une transformée de Hilbert *H*(*s*(*t*)) au signal de sortie du filtre s(t), afin d'obtenir la partie imaginaire d'un signal analytique *S_{analytique}*(*t*).

Ainsi : $H \left(s\left(t\right)\right) = \frac{1}{π} {\int }_{- ∞}^{+ ∞} \frac{s \left(τ\right)}{t - τ} dτ ,$ Et ${S}_{analytique} \left(t\right) = s \left(t\right) + i ⋅ H \left(s\left(t\right)\right)$

L'enveloppe du signal s(t), notée *Sₑₙᵥ*(*t*), est la norme du signal analytique. ${S}_{env} \left(t\right) = \left|{S}_{analytique}\left(t\right)\right|$

Dans le cas d'un signal s(t) discret, l'enveloppe est calculée par l'algorithme suivant:
a) on calcule la transformée de Fourier rapide du signal *S*(*f*)= *FFT*(*s*(*t*))
b) on calcule un signal *S'*(*f*) défini de la manière suivante :
   pour les fréquences f positives, *S'*(*f*) = 2 × *S*(*f*)
   pour les fréquences f négatives, *S'*(*f*)=0,
   pour la fréquence nulle et la fréquence de Shannon, *S'*(*f*)=*S*(*f*).
c) on calcule la transformée inverse du signal *S'*(*f*), et on obtient ainsi l'enveloppe *Sₑₙᵥ*(*t*)=*IFFT*(*S'*(*f*)).

De préférence, la transformée de Hilbert est effectuée sur une fenêtre glissante appliquée au signal de sortie de filtre. Avantageusement, la fenêtre glissante est choisie pour coïncider entre deux passages par zéro, c'est-à-dire que s(t)=0 en entrée et en sortie de la fenêtre. Le signal est ensuite étendu par une opération de miroir qui permet d'assurer une continuité de la fonction périodique et de sa dérivée, et atténue ainsi les effets de fenêtrage. Cette opération de miroir, connue en soi, consiste à considérer que le signal en amont, respectivement en aval, de la fenêtre, est symétrique au signal à l'intérieur de la fenêtre, par rapport au point du signal à l'entrée, respectivement à la sortie, de la fenêtre.

En effet, en appliquant une simple fenêtre rectangulaire, sans aucun traitement amont, des artéfacts (également appelés effets de bord) apparaissent sur les bords du signal. En revanche, si on effectue l'opération de miroir avant d'appliquer la transformée de Hilbert dans la fenêtre, les discontinuités disparaissent.

Grâce à l'enveloppe obtenue, il sera possible de détecter une accalmie de la houle, par rapport au mouvement considéré, c'est-à-dire une accalmie de la houle qui n'entraîne qu'un mouvement considéré suffisamment faible. A cet effet, le procédé comporte une étape 60 de décomposition de l'enveloppe en ondelettes, qui permet d'isoler les plus basses composantes fréquentielles de cette enveloppe.

Le nombre de composantes à prendre en considération peut être prédéterminé, ou établi sur un critère de fractions de l'énergie. Par exemple, on pourra utiliser des ondelettes de Meyer.

Le procédé comporte ensuite une étape 70 de détection d'une accalmie de la houle au point de mesure P, cette étape étant réalisée à partir des ondelettes obtenues.

Au cours de cette étape de détection 70, l'enveloppe est comparée avec un seuil d'amplitude prédéterminé.

Cette étape de détection 70 prévoit également une mesure d'une durée d'accalmie, c'est-à-dire une durée pendant laquelle cette enveloppe est inférieure au dit seuil d'amplitude prédéterminé.

On considère alors qu'une accalmie est détectée lorsque la durée d'accalmie mesurée est supérieure à un premier seuil de durée prédéterminé.

Lorsqu'une telle accalmie est détectée, on peut considérer qu'elle se propage dans la direction D de propagation de la houle, à la vitesse de propagation de cette houle, donc en direction du navire N.

Le procédé comporte donc ensuite une étape 80 de calcul d'un intervalle de temps entre la détection de l'accalmie de la houle au point de mesure P et un moment où cette accalmie se répercute sur le mouvement du navire N. Ce calcul est notamment effectué en fonction de la vitesse de propagation de la houle estimée précédemment, au cours de l'étape d'estimation 20.

On notera que le calcul de l'intervalle de temps dépend également de la distance du point P par rapport au navire N. Ainsi, si l'on souhaite disposer d'un intervalle de temps suffisamment important pour préparer l'opération, on pourra choisir un point P plus éloigné.

Lorsqu'une opération du navire nécessite sa stabilité selon plusieurs mouvements, on considère que cette opération pourra être effectuée lorsqu'une accalmie sera détectée simultanément pour chacun de ces mouvements.

On notera qu'il peut survenir qu'une accalmie ne se propage pas depuis le point de mesure P jusqu'au navire N, notamment lorsque ce point de mesure P est particulièrement éloigné du navire N. Ainsi, le procédé comporte de préférence, suite à l'étape 80 du calcul de l'intervalle de temps, une étape 90 de calcul d'une probabilité pour que l'accalmie détectée se répercute effectivement sur le mouvement du navire, c'est-à-dire pour que ce mouvement du navire sous l'effet de la houle soit inférieur à un seuil de mouvement prédéterminé pendant une durée supérieure à un second seuil de durée prédéterminée.

Ce second seuil de durée prédéterminée correspond au temps minimal nécessaire pour réaliser l'opération.

Ce calcul est notamment effectué en fonction de la durée de l'accalmie détectée. Cette estimation de probabilité peut être effectuée par calcul, à l'aide de la Théorie de la détection, connue en soi, de formules de probabilités de détection, et de fausses alarmes. En variante, l'estimation de probabilité peut être réalisée par apprentissage, cet apprentissage peut par exemple être effectué en comptant, pour un nombre déterminé d'accalmies détectées, combien se propagent jusqu'au navire, afin d'en déduire un pourcentage.

On a représenté dans le tableau ci-dessous des exemples de probabilités obtenues au cours de tests du procédé selon l'invention.

En particulier, on a considéré un premier seuil de durée (durée d'une accalmie au point P) de 50 secondes, et un second seuil de durée (durée pendant laquelle le mouvement du navire est inférieur au seuil de mouvement prédéterminé) de 40 secondes.

Ainsi, dans le tableau ci-dessous :
- la première colonne précise la distance du point P au navire N, en mètres
- chaque double colonne concerne un exemple de mouvement particulier, et comporte :
   o une colonne indiquant l'intervalle de durée mesurée entre l'accalmie au point P et l'accalmie au navire N, en secondes
   o une colonne indiquant la probabilité d'une accalmie d'au moins 40 seconde au navire lorsqu'une accalmie d'au moins 50 secondes a été détectée au point P, en %.

Les mouvements considérés sont le pilonnement, le roulis et le tangage. En effet, une accalmie de ces trois mouvements est généralement nécessaire pour une opération de déploiement ou de récupération d'un drone.

| | Pilonnement | | Roulis | | Tangage | |
|---|---|---|---|---|---|---|
| Distance | Probabilité | Temps | Probabilité | Temps | Probabilité | Temps |
| 480 m | 90% | 18 s | 98% | 13 s | 90% | 31 s |
| 720 m | 50% | 47 s | 90% | 40 s | 90% | 66 s |
| 960 m | 55% | 76 s | 90% | 67 s | 70% | 101 s |

Il apparaît clairement que, plus le point P est éloigné, et plus la probabilité d'une accalmie au navire est faible, mais plus l'intervalle de temps pour préparer l'opération est grand. La distance du navire au point P sera donc généralement choisie selon le meilleur compromis entre la nécessité d'un intervalle de temps important pour préparer la mission et le souhait d'une probabilité suffisante d'accalmie.

On notera que l'invention n'est pas limitée au mode de réalisation précédemment décrit, et pourrait présenter diverses variantes sans sortir du cadre des revendications.

## Revendications

1. Procédé de prévision d'au moins un mouvement d'un navire (N) sous l'effet de la houle d'une étendue d'eau, **caractérisé en ce qu'**il comporte :
- une étape (10) d'estimation d'une direction (D) de propagation de la houle, et une étape (20) d'estimation d'une vitesse de propagation de cette houle dans ladite direction de propagation (D),
- une étape (30) de mesure de l'évolution d'une grandeur caractéristique de la houle, en au moins un point de mesure (P) situé en amont du navire dans la direction de propagation (D), en mesurant périodiquement ladite grandeur,
- une étape (70) de détection d'une accalmie de la houle au point de mesure (P), réalisée à l'aide de la mesure de l'évolution de la grandeur caractéristique, cette étape de détection (70) comportant une mesure d'une durée d'une accalmie détectée, et
lorsqu'une accalmie de la houle est détectée au point de mesure (P) :
- une étape (80) de calcul d'un intervalle de temps entre la détection de l'accalmie de la houle au point de mesure détectée (P) et un moment où cette accalmie se répercute sur le mouvement du navire (N), ce calcul étant notamment effectué en fonction de la vitesse de propagation estimée de la houle.

2. Procédé de prévision selon la revendication 1, comportant :
- suite à l'étape de mesure (30), une étape (40) de filtrage de l'évolution de la grandeur caractéristique mesurée, au moyen d'un filtre discret dont les entrées sont les grandeurs caractéristiques mesurées périodiquement, et les sorties formant un signal de sortie représentent l'effet de cette évolution de la grandeur caractéristique sur le mouvement considéré d'un navire fictif (N') qui serait identique au navire (N) et situé au point de mesure (P),
- une étape (50) de calcul d'une enveloppe du signal de sortie du filtre.

3. Procédé de prévision selon la revendication 2, dans lequel l'étape (70) de détection d'une accalmie de la houle au point de mesure (P) comprend :
- une comparaison de l'enveloppe avec un seuil d'amplitude prédéterminé,
- la mesure de la durée d'accalmie, réalisée en mesurant la durée pendant laquelle l'enveloppe est inférieure audit seuil d'amplitude,
une accalmie étant considérée comme détectée lorsque ladite durée d'accalmie est supérieure à un premier seuil de durée prédéterminé.

4. Procédé de prévision selon la revendication 2 ou 3, dans lequel l'étape (50) de calcul d'une enveloppe comporte l'application d'une transformée de Hilbert au signal de sortie de filtre.

5. Procédé de prévision selon la revendication 4, dans lequel la transformée de Hilbert est effectuée sur une fenêtre glissante appliquée au signal de sortie de filtre, la fenêtre glissante étant choisie pour coïncider entre deux passages par 0.

6. Procédé de prévision selon l'une quelconque des revendications 2 à 5, comportant, suite à l'étape (50) de calcul d'une enveloppe et préalablement à l'étape (70) de détection d'une accalmie, une étape (60) de décomposition de l'enveloppe en ondelettes.

7. Procédé selon la revendication 6, dans lequel les ondelettes sont des ondelettes de Meyer.

8. Procédé de prévision selon l'une quelconque des revendications 2 à 7, dans lequel l'étape de filtrage (40) est réalisée au moyen d'un filtre discret linéaire et causal, et présentant la forme suivante : $s \left({t}_{i}\right) = C ⋅ X \left({t}_{i}\right) + D ⋅ h \left({t}_{i}\right)$ avec :
*h*(*tᵢ*) la grandeur caractéristique de la houle à un instant de mesure *tᵢ*,
*s*(*tᵢ*) la valeur du signal de sortie de filtre à l'instant de mesure *tᵢ*,
*X*(*tᵢ*) une fonction matrice causale de la forme *X*(*t*_{*i*+1}) = *A* · *X*(*tᵢ*) + *B* · *h*(*tᵢ*), avec *X*(*t*₀)=0, et
A, B, C et D des matrices constantes.

9. Procédé selon l'une quelconque des revendications précédentes, comportant, suite à l'étape (80) de calcul de l'intervalle de temps, une étape (90) d'estimation d'une probabilité que le mouvement du navire (N) sous l'effet de la houle, au moment où l'accalmie détectée se répercute sur le mouvement du navire (N), soit inférieur à un seuil de mouvement prédéterminé pendant une durée supérieure à un second seuil de durée prédéterminé, cette estimation étant notamment effectué en fonction de la durée de l'accalmie détectée.

10. Procédé de prévision selon l'une quelconque des revendications précédentes, dans lequel la grandeur caractéristique de la houle est choisi parmi une élévation de la surface de l'étendue d'eau au point de mesure, une vitesse d'élévation de la surface de l'étendue d'eau au point de mesure, ou une pression de l'eau au point de mesure.

## Patentansprüche

1. Verfahren zur Prognose von wenigstens einer Bewegung eines Schiffs (N) unter dem Einfluss des Seegangs eines Gewässers, **dadurch gekennzeichnet, dass** es aufweist:
- einen Schritt (10) der Ermittlung einer Richtung (D) der Ausbreitung des Seegangs, und einen Schritt (20) der Ermittlung einer Geschwindigkeit der Ausbreitung dieses Seegangs in der Ausbreitungsrichtung (D),
- einen Schritt (30) der Messung der Entwicklung einer charakteristischen Größe des Seegangs in wenigstens einem Messpunkt (P), welcher in der Ausbreitungsrichtung (D) stromaufwärts des Schiffs liegt, durch periodisches Messen der Größe,
- einen Schritt (70) der Detektion einer Beruhigung des Seegangs an dem Messpunkt (P), welcher mit Hilfe der Messung der Entwicklung der charakteristischen Größe realisiert wird, wobei dieser Schritt der Detektion (70) eine Messung einer Dauer einer detektierten Beruhigung aufweist, und
wenn eine Beruhigung des Seegangs an dem Messpunkt (P) detektiert wird:
- einen Schritt (80) der Berechnung eines Zeitintervalls zwischen der Detektion der detektierten Beruhigung des Seegangs an dem Messpunkt (P) und einem Zeitpunkt, in welchem diese Beruhigung sich auf die Bewegung des Schiffs (N) auswirkt, wobei diese Berechnung im Wesentlichen durchgeführt wird in Abhängigkeit von der ermittelten Geschwindigkeit der Ausbreitung des Seegangs.

2. Verfahren zur Prognose gemäß dem Anspruch 1, aufweisend:
- im Anschluss an den Schritt der Messung (30), einen Schritt (40) der Filterung der Entwicklung der gemessenen charakteristischen Größe mittels eines diskreten Filters, dessen Eingaben die periodisch gemessenen charakteristischen Größen sind, und dessen Ausgaben ein Ausgangssignal bilden, welches den Einfluss dieser Entwicklung der charakteristischen Größe auf die betrachtete Bewegung eines fiktiven Schiffs (N'), welches identisch mit dem Schiff (N) wäre und sich an dem Messpunkt (P) befindet, wiedergibt,
- einen Schritt (50) der Berechnung einer Einhüllenden des Ausgangssignals des Filters.

3. Verfahren zur Prognose gemäß dem Anspruch 2, bei welchem der Schritt (70) der Detektion einer Beruhigung des Seegangs an dem Messpunkt (P) aufweist:
- einen Vergleich der Einhüllenden mit einer vorbestimmten Schwelle der Amplitude,
- die Messung der Dauer der Beruhigung, welche durch Messen der Dauer, während welcher die Einhüllende kleiner als die Schwelle der Amplitude ist, realisiert ist,
wobei eine Beruhigung als detektiert betrachtet wird, wenn die Dauer der Beruhigung größer ist als eine erste vorbestimmte Schwelle der Dauer.

4. Verfahren zur Prognose gemäß dem Anspruch 2 oder 3, bei welchem der Schritt (50) der Berechnung einer Einhüllenden die Anwendung einer Hilbert-Transformation auf das Ausgangssignal des Filters aufweist.

5. Verfahren zur Prognose gemäß dem Anspruch 4, bei welchem die Hilbert-Transformation auf ein auf das Ausgangssignal des Filters angewendetes gleitendes Fenster angewendet wird, wobei das gleitende Fenster mittels Übereinstimmung zwischen zwei Nulldurchgängen gewählt ist.

6. Verfahren zur Prognose gemäß irgendeinem der Ansprüche 2 bis 5, aufweisend einen Schritt (60) der Zerlegung der Einhüllenden in Wavelets im Anschluss an den Schritt (50) der Berechnung einer Einhüllenden und vor dem Schritt (70) der Detektion einer Beruhigung.

7. Verfahren gemäß Anspruch 6, bei welchem die Wavelets Meyer-Wavelets sind.

8. Verfahren zur Prognose gemäß irgendeinem der Ansprüche 2 bis 7, bei welchem der Schritt der Filterung (40) mittels eines diskreten linearen und kausalen Filters realisiert ist, und die folgende Form aufweist: $s \left({t}_{i}\right) = C ⋅ X \left({t}_{i}\right) + D ⋅ h \left({t}_{i}\right)$ mit:
*h*(*tᵢ*) als die charakteristische Größe des Seegangs an einem Zeitpunkt der Messung *tᵢ*,
*s*(*tᵢ*) als der Wert des Ausgangssignals des Filters zu dem Zeitpunkt der Messung *tᵢ*,
*X*(*tᵢ*) als eine kausale Matrixfunktion von der Form *X*(*t*_{*i*+1})= *A* · *X*(*tᵢ*) + *B* · *h*(*tᵢ*), mit *X*(*t*₀) *=* 0, und
*A,B,C,D* als konstante Matrizen.

9. Verfahren gemäß irgendeinem der vorhergehenden Ansprüche, aufweisend, im Anschluss an den Schritt (80) der Berechnung des Zeitintervalls, einen Schritt (90) der Ermittlung einer Wahrscheinlichkeit, dass die Bewegung des Schiffs (N) unter dem Einfluss des Seegangs in dem Zeitpunkt, in welchem die detektierte Beruhigung sich auf die Bewegung des Schiffs (N) auswirkt, über eine Dauer, welche größer ist als eine zweite vorbestimmte Schwelle der Dauer, kleiner als eine vorbestimmte Schwelle der Bewegung sein wird, wobei diese Ermittlung im Wesentlichen in Abhängigkeit von der detektierten Dauer der Beruhigung durchgeführt wird.

10. Verfahren zur Prognose gemäß irgendeinem der vorhergehenden Ansprüche, bei welchem die charakteristische Größe des Seegangs unter einer Erhöhung der Oberfläche des Gewässers am Messungspunkt, einer Geschwindigkeit der Erhöhung der Oberfläche des Gewässers am Messungspunkt oder einem Wasserdruck am Messungspunkt ausgewählt ist.

## Claims

1. A prediction method for predicting at least one movement of a ship (N) on an area of water under the effect of a swell on this area of water, **characterised in that** it includes:
- a step (10) of estimating a direction (D) of propagation of the swell, and a step (20) of estimating a propagation speed of the swell in the direction (D) of propagation,
- a step (30) of measuring the development of a characteristic value of the swell at at least one measuring point (P) upstream of the ship in the direction of propagation (D) by periodically measuring the value,
- a step (70) of detecting a lull in the swell at the measuring point (P) using a measurement of the development of the characteristic value, including a measurement of a duration of a lull detected, and
if a lull in the swell is detected at the measuring point (P):
- a step (80) of calculating a time interval between the detection of the lull in the swell at the detected measurement point (P) and a moment in which the lull affects the movement of the ship (N), carried out, in particular, depending on the estimated speed of propagation of the swell.

2. Prediction method according to claim 1, including:
- following the measuring step (30), a step (40) of filtering the development of the characteristic value measured by means of a discrete filter, the inputs of which are the characteristic value periodically measured and the outputs of which are an output signal representing the effect of the development of the characteristic value on the movement in question of a notional ship (N') identical to the ship (N) and positioned at the measurement point (P),
- a step (50) of calculating an envelope of the output signal of the filter.

3. Prediction method according to claim 2, in which the step (70) of detecting a lull in the swell at the measurement point (P) comprises:
- a comparison of the envelope with a predetermined amplitude threshold,
- the measurement of the duration of the lull by measuring the duration in which the envelope is less than the amplitude threshold,
whereby a lull is considered to have been detected if the measured duration of the lull is greater than a first predetermined time threshold.

4. Prediction method according to claim 2 or 3, in which the step (50) of calculating an envelope includes the application of a Hilbert transformation to the output signal of the filter.

5. Prediction method according to claim 4, in which the Hilbert transformation is carried out on a sliding window applied to the output signal of the filter, whereby the sliding window is chosen to coincide between two 0 passes.

6. Prediction method according to any of claims 2 - 5, including, following the step (50) of calculating an envelope and before the step (70) of detecting a lull, a step (60) of breaking down the envelope into wavelets.

7. Prediction method according to claim 6, in which the wavelets are Meyer wavelets.

8. Prediction method according to any of claims 2 - 7, in which the step (40) of filtering is carried out by means of a discrete linear, causal filter having the following form: $s \left({t}_{i}\right) = C ⋅ X \left({t}_{i}\right) + D ⋅ h \left({t}_{i}\right)$ where:
*h*(*tᵢ*) is the characteristic value of the swell at a measurement time *tᵢ*,
*s*(*tᵢ*) is the value of the output signal of the filter at the time of measurement *tᵢ*,
*X*(*tᵢ*) is a causal matrix function having the form *X*(*t*_{*i*+1}) = *A* · *X*(*tᵢ*) + *B* · *h*(*tᵢ*), where *X*(*t*₀)=0, and
A, B, C, and D are constant matrices.

9. Prediction method according to any of the foregoing claims, including, following the step (80) of calculating the time interval, a step (90) of estimating a probability that the movement of the ship (N) under the effects of the swell, when the lull detected affects the movement of the ship (N), is less than a predetermined movement threshold for a duration greater than a second predetermined time threshold, whereby the estimation is carried out, in particular, depending on the duration of the lull detected.

10. Prediction method according to any of the foregoing claims, in which the characteristic value of the swell is selected from an elevation of the surface of the area of water at the measurement point, a speed of elevation of the surface of the area of water at the measurement point, or a water pressure at the measurement point.
